# EUROPÄISCHE PATENTSCHRIFT

(11) **EP 0 727 282 B1**
(45) Veröffentlichungstag und Bekanntmachung des Hinweises auf die Patenterteilung: **06.10.1999**
(21) Anmeldenummer: 96810032.1
(22) Anmeldetag: 16.01.1996
(51) Int. Cl.: B24C 3/32

(54) **Vorrichtung und Verfahren zum Sandstrahlen von Bohrungs- und Rohrwandungen**
Apparatus and method for sandblasting bore- and tube-walls
Dispositif et procédé pour de sablage pour des parois d'alésages ou de tubes

(30) Priorität: 20.02.1995 CH 48495
(43) Veröffentlichungstag der Anmeldung: 21.08.1996
(73) Patentinhaber: Sulzer Metco AG, 5610 Wohlen (CH)
(72) Erfinder: Keller, Silvano, CH-5313 Böttstein (CH)
(74) Vertreter: Rottmann, Maximilian R.

(56) Entgegenhaltungen:
- EP-A- 0 586 328
- CH-A- 571 365
- DE-A- 3 336 873
- DE-C- 585 239
- GB-A- 631 417
- GB-A- 787 301
- US-A- 2 149 526
- US-A- 2 358 557
- US-A- 2 842 095
- US-A- 3 654 786

## Beschreibung

Die vorliegende Erfindung betrifft eine Vorrichtung zum Sandstrahlen von Bohrungs- und Rohrwandungen gemäss dem Oberbegriff des Anspruchs 1, ein Verfahren zum Sandstrahlen von Bohrungs- und Rohrwandungen gemäss dem Oberbegriff des Anspruchs 12, sowie die Verwendung einer Auftragsvorrichtung zum Sandstrahlen (Anspruch 17), mit der Konstruktion einer Baugruppe einer aus der DE-A-3336873 bekannten Auftragsvorrichtung.

Unter "Sandstrahlen" soll im vorliegenden Fall nicht nur das Strahlen von Flächen mit Sand verstanden werden, sondern der Begriff "Sandstrahlen" soll stellvertretend für sämtliches Strahlen mit abrasiv wirkendem Strahlgut verstanden werden.

Zum Sandstrahlen von Bohrungs- und Rohrwandungen sind verschiedene Vorrichtungen bekannt und im Einsatz. Da die Problematik sowohl bei Bohrungswandungen wie auch bei Rohrinnenwandungen jeweils dieselbe ist, beschränken sich die nachfolgenden Ausführungen jeweils auf Bohrungswandungen. Die Schwierigkeit beim Sandstrahlen von Bohrungswandungen besteht darin, dass die Vorrichtung von der Öffnung der Bohrung her in Richtung deren Längsmittelachse in diese eingeführt werden muss. Das Strahlgut soll jedoch unter einem Winkel auf die zu strahlende Wandung der Bohrung auftreffen; üblicherweise beträgt der Winkel zwischen 30° und 90° relativ zur Längsmittelachse der Bohrung. Um dies zu erreichen, muss die Vorrichtung Mittel aufweisen, welche das Strahlgut gegenüber der Längsmittelachse der Bohrung um den vorerwähnten Winkel umlenken. Da das bewegte Strahlgut definitionsgemäss jedoch abrasiv wirkt, unterliegen die bekannten Vorrichtung im Umlenkbereich des Strahlguts einem starken Verschleiss.

Eine weitere Schwierigkeit beim Sandstrahlen von Bohrungswandungen besteht darin, dass die Wandung gleichmässig gestrahlt werden muss. Da das Strahlgut die Vorrichtung im allgemeinen in Form eines nur einen begrenzten Flächenbereich beaufschlagenden Strahles verlässt, bedeutet dies, dass sich, neben einer eventuell erforderlichen, relativen Längsbewegung entlang der Bohrungsmittelachse, entweder der Körper, in den die zu strahlende Bohrung eingelassen ist, oder die Sandstrahlvorrichtung selbst auch um die Längsmittelachse der jeweiligen Bohrung rotieren muss. Beiden Vorgehensweisen haften jedoch unter Umständen schwerwiegende Nachteile an:
- Um den zu strahlenden Körper um die Längsmittelachse der zu strahlenden Bohrung bzw. Wandung rotieren zu können, sind aufwendige Einrichtungen notwendig. Fest verankerte, eingebaute oder sehr grosse Körper können zudem überhaupt nicht rotiert werden. Weist ein Körper mehrere Bohrungen auf, deren Wandungen zu strahlen sind, müssen diese, nach jeweiligem Umspannen des Körpers, nacheinander gestrahlt werden, da der zu strahlende Körper jeweils um das Zentrum der zu strahlenden Bohrung bzw. Wandung rotiert werden muss. Aus diesem Grunde ist es nicht möglich, gleichzeitig die Wandungen von mehreren Bohrungen zu strahlen.
- Eine Sandstrahlvorrichtung derart auszugestalten, dass der austretende Strahl um eine Mittelachse rotiert, bringt grosse Dichtungsprobleme mit sich, da das Strahlgut bzw. Staubpartikel davon einer in einem solchen Fall zwingend erforderlichen Drehlagerung der Vorrichtung stark zusetzen, wodurch diese einem hohen Verschleiss ausgesetzt ist.

Aus der DE-AS 1 142 298 ist eine Vorrichtung zur Sandbestrahlung der Innenfläche von Rohren bekannt. Diese Vorrichtung weist ein inneres Zufuhrrohr für die Druckluft und ein konzentrisch dazu angeordnetes, äusseres Rohr für die Zufuhr des Strahlguts auf. Die beiden Rohre münden an ihrer Vorderseite in einer ringförmig ausgebildeten Austrittsdüse. In dieser Austrittsdüse wird die Druckluft gleichmässig nach allen Seiten um 90° umgelenkt. Im Bereich der Austrittsdüse sind ringförmig angeordnete Schlitze vorgesehen, über die der umgelenkten Druckluft Strahlgut zugeführt wird. Das so gebildete Luft-Sand-Gemisch tritt in Form eines ringförmigen Mantels aus der Düse aus und trifft senkrecht auf der Innenfläche des zu strahlenden Rohres auf.

Nachteilig bei dieser Vorrichtung ist, dass die Düse durch das Strahlgut im Bereich der Schlitze und der Austrittsöffnung sehr stark beansprucht wird und einem hohen Verschleiss unterliegt. Da die Abnutzung solcher Düsen zudem nicht symmetrisch verläuft, wird die zu strahlende Innenfläche nicht gleichmässig gestrahlt. Ein weiterer Nachteil dieser Vorrichtung besteht darin, dass durch den grossen Austrittsquerschnitt ein hoher Druckabfall entsteht, wodurch die Luftgeschwindigkeit am Ausgang der Düse vergleichsweise gering ist. Dies bewirkt, dass die maximale, kinetische Energie, welche ein einzelnes, durch den Luftstrahl bewegtes Sandkorn aufweist, relativ klein ist. Schliesslich ist ein weiterer Nachteil dieser Vorrichtung darin zu sehen, dass es nicht möglich ist, nur das abgenützte Teil auszuwechseln, sondern dass immer die gesamte Vorrichtung ersetzt werden muss. Der Auftreffwinkel des Strahlguts auf die zu strahlende Wandung kann zudem nicht variiert werden.

Es ist somit die Aufgabe der Erfindung, eine Vorrichtung zum Sandstrahlen von Bohrungs- und Rohrwandungen gemäss dem Oberbegriff des Anspruchs 1 derart zu verbessern, dass sie gegenüber bekannten Vorrichtungen einem geringeren Verschleiss ausgesetzt ist und somit eine wesentlich höhere Standzeit aufweist.

Diese Aufgabe wird durch die im Kennzeichen des Anspruchs 1 aufgeführten Merkmale gelöst.

Durch ein um die Längsmittelachse des Strahlgut-Zufuhrrohrs herum drehbares Druckluft-Zufuhrrohr, welches am Ende mit einem abgewinkelten Endstück versehen ist, dessen Mündung in Strömungsrichtung nach der Austrittsöffnung des ersten Rohres angeordnet ist, kann das Strahlgut kreisförmig verteilt werden, ohne dass im Strahlgut-Zufuhrrohr Mittel zum Ablenken des Strahlguts vorhanden sein müssen. Durch diese berührungslose Ablenkung des Strahlguts wird die Abnutzung der Sandstrahlvorrichtung im Bereich der Austrittsdüse stark reduziert bzw. weitestgehend verhindert.

Bevorzugte Ausführungsformen der Vorrichtung sind in den abhängigen Ansprüchen 2 bis 11 definiert.

Bei einer bevorzugten Ausführungsform der Vorrichtung ist vorgesehen, das zentrale Zufuhrrohr für das Strahlgut drehfest auszubilden. Dadurch wird erreicht, dass der bekanntermassen mit grossen Schwierigkeiten verbundene Übergang von einem stationären auf einen rotierenden Teil im Strahlgut-Zufuhrrohr wegfällt.

Eine bevorzugte Ausführungsform der Vorrichtung sieht ein modular ausgebildetes, lösbar am zweiten Rohr abgestütztes Endstück vor. Durch den Austausch dieses Endstücks können gewisse Strahlparameter verändert werden. Beispielsweise können der Ablenkwinkel des Strahlguts sowie die Strahlform durch verschiedenartig ausgebildete Endstücke beeinflusst werden.

Eine weitere Aufgabe der Erfindung besteht darin, ein Verfahren zum Sandstrahlen von Bohrungs- und Rohrwandungen gemäss dem Oberbegriff des Anspruchs 12 vorzuschlagen, mittels welchem die Bohrungs- und Rohrwandungen auf einfache Art und Weise gleichmässig gestrahlt werden können.

Diese Aufgabe wird durch die im Kennzeichen des Anspruchs 12 aufgeführten Verfahrensschritte und durch die Merkmale des Anspruch 17 gelöst.

Bevorzugte Ausführungsformen des Verfahrens sind in den abhängigen Ansprüchen 13 bis 16 umschrieben.

Nachfolgend wird ein Ausführungsbeispiel der Erfindung anhand der beiliegenden Zeichnung näher erläutert, wobei nur auf die im Zusammenhang mit der Erfindung wesentlichen Bestandteile der Vorrichtung eingegangen wird. In dieser Zeichnung zeigen:
- Fig. 1: eine Vorrichtung zum Sandstrahlen von Bohrungs- und Rohrwandungen im Längsschnitt, und
- Fig. 2: einen Schnitt durch die Vorrichtung entlang der Linie A-A in Fig. 1.

Die in Fig. 1 dargestellte Vorrichtung weist im wesentlichen ein zentrales Zufuhrrohr 1 für das Strahlgut, ein Anschlusselement 2, bestehend aus eine Stator 3 und einem Rotor 4, sowie ein am Rotor 4 des Anschlusselements 2 angeordnetes Zufuhrrohr 5 für Druckluft auf. Zum Antrieb des Rotors 4 ist ein Elektromotor 6 vorgesehen.

Der Stator 3 des Anschlusselements 2 weist ein im wesentlichen zylindrisch ausgebildetes Gehäuse 8 auf, währenddem der Rotor 4 im wesentlichen durch einen im Querschnitt etwa T-förmig ausgestalteten Körper 10 gebildet wird. Der Rotor 4 ist über zwei Lager 11, 12 am Gehäuse 8 abgestützt, wobei er nach unten aus dem Gehäuse 8 hinausragt. Für die Zufuhr von Druckluft vom Stator 3 zum Rotor 4 ist auf der oberen Seite eine Nut 13 in den Rotor 4 eingelassen, durch welche zusammen mit dem Gehäuse 8 ein oberer, ringförmiger Hohlraum 14 gebildet wird. Auf der Höhe dieser Nut 13 ist das Gehäuse 8 mit einer radialen, durch die Wandung des Gehäuses 8 hindurchführenden Anschlussbohrung 15 versehen. Von der Rotor-Nut 13 führt eine Mehrzahl von Längsbohrungen 17 durch den Rotor 4 hindurch zu einem unteren, ringförmigen, in den Rotor 4 eingelassenen Hohlraum 18.

An der Unterseite des Rotors 4 ist das Zufuhrrohr 5 für Druckluft angeordnet, wobei dieses Zufuhrrohr 5 mit dem unteren Hohlraum 18 des Rotors 4 verbunden ist. Das Zufuhrrohr 5 verläuft im wesentlichen parallel zum Zufuhrrohr 1 für Strahlgut und ist auf der Unterseite mit einem um ca. 80° zum stationären Rohr 1 hin abgebogenen Endstück 20 versehen. Die Mündung 21 dieses Endstücks 20 befindet sich jenseits, d.h. in der Zeichnung unterhalb der Austrittsöffnung 22 des stationären Rohrs 1.

Das drehbare Zufuhrrohr 5 für Druckluft ist im Bereich des unteren Endes über eine als Lagerung dienende Manschette 23 am stationären Rohr 1 abgestützt. Im Bereich dieser Manschette 23 ist das abgebogene Endstück 20 mittels einer Schraubverbindung 24 am Zufuhrrohr 5 für Druckluft lösbar befestigt. Wird diese Schraubverbindung 24 gelöst, kann das Endstück 20 entfernt und gegen ein anderes ausgetauscht werden.

Fig. 2 zeigt in einem Schnitt entlang der Linie A-A in Fig. 1 die Manschette 23, welche der Lagerung des Zufuhrrohrs 5 für Druckluft am stationären Rohr 1 sowie der Befestigung des Endstücks 20 am Zufuhrrohr 5 dient.

Auf der Oberseite ist das Gehäuse 8 mit einem Flansch 26 versehen, der eine zentrale Bohrung 27 aufweist. An diesem Flansch 26 ist das zentrale Rohr 1 für die Zufuhr des Strahlguts mittels zweier Gewindestifte 28 drehfest fixiert. Das zentrale Rohr 1 ist so angeordnet, dass dessen Längsachse 7 mit der Drehachse des Rotors 4, und damit auch des Zufuhrrohrs 5 für Druckluft, zusammenfällt. Dies ermöglicht eine symmetrische Verteilung des Strahlguts beim Betrieb der Vorrichtung.

Im unteren, aus dem Gehäuse 8 herausragenden Bereich 19 ist der Rotor 4 mit einer Zahnscheibe 30 versehen. Diese Zahnscheibe 30 ist über einen Zahnriemen 31 mit dem schematisch dargestellten Elektromotor 6 verbunden, so dass der Rotor 4 vom Elektromotor 6 angetrieben und in Drehung versetzt werden kann.

Anstelle eines Elektromotors 6 kann beispielsweise auch ein pneumatischer Antrieb vorgesehen werden. Als pneumatisches Antriebsmedium könnte dabei die für das Ablenken und Beschleunigen des Strahlguts eingesetzte Druckluft eingesetzt werden.

Das stationäre Zufuhrrohr 1 für das Strahlgut kann an der Oberseite über eine Schlauchverbindung mit dem Vorratsbehälter für Strahlgut verbunden werden. Sowohl die Schlauchverbindung wie auch der Vorratsbehälter sind zugunsten einer übersichtlichen Darstellung jedoch nicht eingezeichnet.

Der Betrieb der Vorrichtung stellt sich wie folgt dar:

Die für den eigentlichen Strahlvorgang benötigte Druckluft wird über eine hier nicht dargestellte Leitung der in das Gehäuse 8 führenden, radialen Anschluss-Bohrung 15 zugeleitet, von wo sie in den oberen Ringraum 14 strömt. Vom oberen Ringraum 14 gelangt die Druckluft über die in den Rotor 4 eingelassenen Längsbohrungen 17 in den unteren Ringraum 18 und von dort in das am Rotor 4 befestigte Zufuhrrohr 5. Am Ende dieses Zufuhrrohrs 5 entweicht die Druckluft über das abgebogene Endstück 20, und zwar so, dass sie aus dem stationären Zufuhrrohr 1 austretendes Strahlgut in Richtung des Luftstrahls ablenkt und beschleunigt. Das Strahlgut selber wird, wie vorgängig angeführt, aus einem Vorratsbehälter über eine Schlauchverbindung dem stationären, zentralen Zufuhrrohr 1 zugeführt, aus welchem es an der Austrittsöffnung 22 austritt. Die Zufuhr des Strahlguts erfolgt üblicherweise durch ein Trägergas, beispielsweise Luft, wodurch die Vorrichtung nicht nur in der hier dargestellten vertikalen sondern in jeder beliebigen Lage einsetzbar ist. Als weitere Variante sei das Ansaugen des Strahlguts durch Unterdruck erwähnt.

Durch eine Rotation des Rotors 4, und damit des Druckluft-Zufuhrrohrs 5 sowie dessen Endstück 20, um die zentrale Achse 7 der Vorrichtung wird der quer zur Drehachse 7 des Rotors 4 aus dem drehbaren Zufuhrrohr austretende Luftstrahl in Bezug auf die Mündungsöffnung 21 des Endstücks 20 kreisförmig um die Rotor-Drehachse 7 bewegt. Durch diesen sich auf einer Kreisbahn bewegenden Luftstrahl wird das Strahlgut nach dem Austritt aus dem zentralen Zufuhrrohr 1 quer zur Drehachse 7 des Rotors 4 abgelenkt und in Richtung der zu strahlenden Wandung beschleunigt. Auf diese Weise können Bohrungs- und Rohrwandungen gestrahlt werden.

Bei einer Vorrichtung zum Sandstrahlen von Bohrungs- und Rohrwandungen, die mit den vorgängig aufgeführten Merkmalen versehen ist, kann der Verschleiss im Bereich der Austrittsdüse erheblich reduziert werden, da das Strahlgut erst ausserhalb des Zufuhrrohres 1 abgelenkt und beschleunigt wird. Da nur das Zufuhrrohr 5 für Druckluft drehbar angeordnet ist, können die Nachteile, die sich im Zusammenhang mit der Lagerung und Abdichtung von Strahlgut führenden Rohren ergeben, eliminiert werden.

Es ist zudem durchaus denkbar, dass mehrere Vorrichtung hinter-und/oder nebeneinander angeordnet werden bzw. eine Mehrfachvorrichtung konstruiert wird. Mit einer solchen Mehrfachvorrichtung könnten beispielsweise mehrere oder sämtliche Zylinder-Bohrungen eines Motorblocks in einem Arbeitsgang gestrahlt werden.

Zur Änderung des Winkels und der Geschwindigkeit, mit der das Strahlgut auf die zu strahlende Wandung auftrifft, können folgende Parameter verändert werden:
- die Geschwindigkeit, mit der das Strahlgut aus dem Zufuhrrohr austritt,
- die Menge des Strahlguts,
- die mittlere Masse der einzelnen Strahlgutkörner,
- die Geschwindigkeit des Luftstrahls bzw. der Luftdruck,
- der Auftreffwinkel des Luftstrahls auf das Strahlgut, indem der Abbiegewinkel des Endstücks variiert wird.

Durch Änderung eines einzelnen oder mehrerer Parametern können somit Wandungen von Bohrungen mit unterschiedlichen Durchmessern gestrahlt werden. In der Praxis hat es sich jedoch gezeigt, dass es in den allermeisten Fällen genügt, wenn die Luftgeschwindigkeit und/oder der Austrittswinkel des Luftstrahls verändert werden.

Um zu verhindern, dass sich einzelne Strahlkörner in der gestrahlten Wandung festsetzen, wird das aus dem Zufuhrrohr austretende Strahlgut durch den Luftstrahl vorzugsweise um 50° bis 70° abgelenkt.

## Patentansprüche

1. Vorrichtung zum Sandstrahlen von Bohrungs- und Rohrwandungen, mit einem ersten Rohr (1) zum Zuführen des Strahlguts und einem zweiten Rohr (5) zum Zuführen von Druckluft, wobei das zweite Rohr (5) ein den Luftstrahl umlenkendes Endstück (20) aufweist, **dadurch gekennzeichnet,** dass das zweite Rohr (5) um die Längsmittelachse (7) des ersten Rohres (1) herum drehbar ist, wobei die Mündung (21) des Endstücks (20) des zweiten Rohres (5) derart in Strömungsrichtung nach der Austrittsöffnung (22) des ersten Rohres (1) angeordnet ist, dass der aus dem Endstück (20) austretende Luftstrom den aus dem ersten Rohr (1) austretenden Strahlgutstrom ablenkt, wobei das erste Rohr zum Zuführen des Strahlguts mit einem Voratsbehälten für Strahlgut verbunden ist.

2. Vorrichtung nach Anspruch 1, dadurch gekennzeichnet, dass das erste Rohr (1) drehfest angeordnet und zumindest im Bereich seines Auslassendes gerade ausgebildet ist.

3. Vorrichtung nach Anspruch 1 oder 2, dadurch gekennzeichnet, dass das abgewinkelte Endstück (20) modular ausgebildet und lösbar am zweiten Rohr (5) befestigt ist.

4. Vorrichtung nach einem der vorhergehenden Ansprüche, dadurch gekennzeichnet, dass der Endbereich des zweiten Rohres (5) am Endbereich des ersten Rohres (1) abgestützt ist.

5. Vorrichtung nach einem der vorhergehenden Ansprüche, dadurch gekennzeichnet, dass eine elektrische oder pneumatische Antriebsvorrichtung für den Antrieb des zweiten Rohres (5) vorgesehen ist.

6. Vorrichtung nach einem der vorhergehenden Ansprüche, dadurch gekennzeichnet, dass sie ein Anschlusselement (2) mit einem Stator (3) und einem Rotor (4) aufweist, und dass das zweite Rohr (5) ausserhalb der Rotor-Drehachse am Rotor (4) gelagert ist.

7. Vorrichtung nach einem der vorhergehenden Ansprüche, dadurch gekennzeichnet, dass das erste Rohr (1) am Stator (3) befestigt ist, und dass dessen Längsmittelachse (7) mit der Drehachse des Rotors (4) zusammenfällt.

8. Vorrichtung nach Anspruch 6 oder 7, dadurch gekennzeichnet, dass das Anschlusselement (2) einen ersten Ringhohlraum (14) aufweist, in den eine von aussen durch den Stator (3) führende Anschluss-Bohrung (15) für die Druckluftzufuhr mündet, dass der Rotor (4) einen zweiten Ringhohlraum (18) aufweist, der über eine Mehrzahl von in den Rotor (4) eingelassenen Bohrungen (17) mit dem ersten Ringhohlraum (14) verbunden ist, und dass das zweite Rohr (5) zum Zuführen von Druckluft mit dem zweiten Ringhohlraum (18) verbunden ist.

9. Vorrichtung nach einem der vorhergehenden Ansprüche, dadurch gekennzeichnet, dass das Endstück (20) des zweiten Rohres (5) gegenüber der Rotordrehachse (7) um 30° bis 90°, vorzugsweise um 50° bis 70°, abgewinkelt ist.

10. Vorrichtung nach einem der Ansprüche 6 bis 9, dadurch gekennzeichnet, dass ein Endbereich (19) des Rotors (4) den Stator (3) zumindest einseitig überragt, wobei der Rotor (4) in diesem Bereich (19) mit einem Kopplungselement (30) versehen ist, über welches er von einem Motor (6) rotierbar ist.

11. Vorrichtung nach Anspruch 10, dadurch gekennzeichnet, dass das Kopplungslement (30) als Zahnscheibe ausgebildet ist.

12. Verfahren zum Sandstrahlen von Bohrungs- und Rohrwandungen, bei welchem das Strahlgut über ein Zufuhrrohr (1) zugeführt wird, dadurch gekennzeichnet, dass das Strahlgut nach dem Austreten aus dem Zufuhrrohr (1) mittels eines um das Zufuhrrohr (1) herum rotierenden Luftstrahls abgelenkt wird.

13. Verfahren nach Anspruch 12, dadurch gekennzeichnet, dass das Strahlgut durch den Luftstrahl beschleunigt wird.

14. Verfahren nach Anspruch 12 oder 13, dadurch gekennzeichnet, dass das Strahlgut gegenüber der Rotationsachse (7) des Luftstrahls um 30° bis 90°, vorzugsweise 50° bis 80°, abgelenkt wird.

15. Verfahren nach einem der Ansprüche 12 bis 14, dadurch gekennzeichnet, dass der Ablenk-Winkel des Strahlguts durch den Auftreffwinkel des Luftstrahls auf das Strahlgut und/oder die Luftgeschwindigkeit beeinflusst wird.

16. Verfahren nach einem der Ansprüche 12 bis 15, dadurch gekennzeichnet, dass das Strahlgut mittels Druckluft zugeführt wird.

17. Verwendung einer Auftragsvorrichtung, die ein erstes Rohr (1) zum Zuführen des Auftragsguts und ein zweites Rohr (5) zum Zuführen von Druckluft aufweist, wobei das zweite Rohr (5) ein den Luftstrahl umlenkendes Endstück (20) aufweist und um die Längsmittelachse (7) des ersten Rohres (1) herum drehbar ist, wobei die Mündung (21) des Endstücks (20) des zweiten Rohres (5) derart in Strömungsrichtung nach der Austrittsöffnung (22) des ersten Rohres (1) angeordnet ist, dass der aus dem Endstück (20) austretende Luftstrom den aus dem ersten Rohr (1) austretenden Auftragsgutstrom ablenkt, als Vorrichtung zum Sandstrahlen von Bohrungs- und Rohrwandungen, indem als Auftragsgut Sand oder ein entsprechendes, abrasives Partikelmaterial verwendet wird.

## Claims

1. Device for sandblasting walls of holes and pipes, having a first pipe (1) for supplying the abrasive material and a second pipe (5) for supplying compressed air, the second pipe (5) having an end piece (20) which diverts the jet of air, characterized in that the second pipe (5) can be rotated about the longitudinal centre axis (7) of the first pipe (1), the mouth (21) of the end piece (20) of the second pipe (5) being arranged downstream of the outlet opening (22) of the first pipe (1), as seen in the direction of flow, in such a manner that the flow of air which emerges from the end piece (20) diverts the stream of abrasive material which emerges from the first pipe (1), the first pipe for supplying the abrasive material being connected to a storage container for abrasive material.

2. Device according to Claim 1, characterized in that the first pipe (1) is arranged in a rotationally fixed manner and is of straight design at least in the area of its outlet end.

3. Device according to Claim 1 or 2, characterized in that the angled-off end piece (20) is of modular design and is releasably attached to the second pipe (5).

4. Device according to one of the preceding claims, characterized in that the end area of the second pipe (5) is supported on the end area of the first pipe (1).

5. Device according to one of the preceding claims, characterized in that an electric or pneumatic drive device is provided for driving the second pipe (5).

6. Device according to one of the preceding claims, characterized in that it has a connection element (2) with a stator (3) and a rotor (4), and in that the second pipe (5) is mounted on the rotor (4) outside the axis of rotation of the rotor.

7. Device according to one of the preceding claims, characterized in that the first pipe (1) is attached to the stator (3), and in that its longitudinal centre axis (7) coincides with the axis of rotation of the rotor (4).

8. Device according to Claim 6 or 7, characterized in that the connection element (2) has a first annular cavity (14), into which a connection hole (15), which leads through the stator (3) from the outside, for supplying compressed air opens, in that the rotor (4) has a second annular cavity (18), which is connected to the first annular cavity (14) via a plurality of holes (17) which are made in the rotor (4), and in that the second pipe (5) for supplying compressed air is connected to the second annular cavity (18).

9. Device according to one of the preceding claims, characterized in that the end piece (20) of the second pipe (5) is angled off at an angle of 30° to 90°, preferably 50° to 70°, with respect to the axis of rotation (7) of the rotor.

10. Device according to one of Claims 6 to 9, characterized in that an end area (19) of the rotor (4) projects beyond the stator (3) at least on one side, the rotor (4) being provided in this area (19) with a coupling element (30), via which it can be rotated by a motor (6).

11. Device according to Claim 10, characterized in that the coupling element (30) is designed as a toothed wheel.

12. Method for sandblasting walls of holes and pipes, in which the abrasive material is supplied via a supply pipe (1), characterized in that the abrasive material is diverted by means of a jet of air, which rotates about the supply pipe (1), after it has emerged from the supply pipe (1).

13. Method according to Claim 12, characterized in that the abrasive material is accelerated by the jet of air.

14. Method according to Claim 12 or 13, characterized in that the abrasive material is diverted through 30° to 90°, preferably 50° to 80°, with respect to the axis of rotation (7) of the jet of air.

15. Method according to one of Claims 12 to 14, characterized in that the angle through which the abrasive material is diverted is affected by the angle at which the jet of air comes into contact with the abrasive material and/or by the air velocity.

16. Method according to one of Claims 12 to 15, characterized in that the abrasive material is supplied by means of compressed air.

17. Use of an application device which has a first pipe (1) for supplying the material to be applied and a second pipe (5) for supplying compressed air, the second pipe (5) having an end piece (20), which diverts the jet of air, and being rotatable about the longitudinal centre axis (7) of the first pipe (1), the mouth (21) of the end piece (20) of the second pipe (5) being arranged downstream of the outlet opening (22) of the first pipe (1), as seen in the direction of flow, in such a manner that the flow of air which emerges from the end piece (20) diverts the stream of material to be applied which emerges from the first pipe (1), as a device for sandblasting walls of holes and pipes, by using sand or a corresponding abrasive, particulate material as the material to be applied.

## Revendications

1. Dispositif de sablage pour les parois de forures et les parois de tube, comprenant un premier tube (1) destiné à l'acheminement du matériau de sablage et un deuxième tube (5) destiné à l'amenée d'air comprimé, le deuxième tube (5) étant muni d'un embout (20) qui fait dévier le jet d'air, caractérisé en ce que le deuxième tube (5) peut tourner autour de l'axe médian longitudinal (7) du premier tube (1), l'ouverture (21) de l'embout (20) du deuxième tube (5) étant disposée, par référence au sens de circulation, en aval de l'orifice de sortie (22) du premier tube (1), de telle sorte que le flux d'air projeté hors de l'embout (20) fait dévier le flux de matériau de sablage projeté hors du premier tube (1), le premier tube (1), destiné à l'acheminement du matériau de sablage, étant relié à un réservoir de stockage du matériau de sablage.

2. Dispositif selon la revendication 1, caractérisé en ce que le premier tube (1) est fixe et est rectiligne au moins dans la partie de son extrémité de projection.

3. Dispositif selon la revendication 1 ou 2, caractérisé en ce que l'embout (20) coudé est conçu sous forme modulaire et est fixé de manière amovible contre le deuxième tube (5).

4. Dispositif selon l'une quelconque des revendications précédentes, caractérisé en ce que la zone d'extrémité du deuxième tube (5) vient en appui contre la zone d'extrémité du premier tube (1).

5. Dispositif selon l'une quelconque des revendications précédentes, caractérisé en ce qu'il est prévu un dispositif d'entraînement électrique ou pneumatique pour actionner le deuxième tube (5).

6. Dispositif selon l'une quelconque des revendications précédentes, caractérisé en ce que ledit dispositif comporte un élément d'assemblage (2) équipé d'un stator (3) et d'un rotor (4), et en ce que le deuxième tube (5) est logé contre le rotor (4) en dehors de l'axe de rotation du rotor.

7. Dispositif selon l'une quelconque des revendications précédentes, caractérisé en ce que le premier tube (1) est fixé contre le stator (3), et en ce que l'axe médian longitudinal (7) de celui-ci coïncide avec l'axe de rotation du rotor (4).

8. Dispositif selon la revendication 6 ou 7, caractérisé en ce que l'élément d'assemblage (2) comporte une première cavité annulaire (14), dans laquelle débouche une forure de raccordement (15) qui traverse le stator (3) depuis l'extérieur et dans laquelle passe l'air comprimé, en ce que le rotor (4) comporte une deuxième cavité annulaire (18), qui communique avec la première cavité annulaire (14) par une pluralité de forures (17) réalisées dans le rotor (4), et en ce que le deuxième tube (5) destiné à l'amenée d'air comprimé est relié à la deuxième cavité annulaire (18).

9. Dispositif selon l'une quelconque des revendications précédentes, caractérisé en ce que l'embout (20) du deuxième tube (5) est coudé par rapport à l'axe de rotation du rotor (7) selon un angle compris entre 30° et 90°, de préférence entre 50° et 70°.

10. Dispositif selon l'une quelconque des revendications 6 à 9, caractérisé en ce qu'une zone d'extrémité (19) du rotor (4) s'avance en saillie au-delà du stator (3), au moins sur un côté, le rotor (4) étant muni dans cette zone (19) d'un élément de couplage (30), par l'intermédiaire duquel un moteur (6) est susceptible de lui appliquer un mouvement de rotation.

11. Dispositif selon la revendication 10, caractérisé en ce que l'élément de couplage (30) est conçu en forme de disque denté.

12. Procédé de sablage pour les parois de forures et les parois de tubes, dans lequel le matériau de sablage est acheminé par l'intermédiaire d'un tube d'acheminement (1), caractérisé en ce que le matériau de sablage est dévié à la sortie du tube d'acheminement (1) par un jet d'air qui tourne autour du tube d'acheminement (1).

13. Procédé selon la revendication 12, caractérisé en ce que le matériau de sablage est accéléré par le jet d'air.

14. Procédé selon la revendication 12 ou 13, caractérisé en ce que le matériau de sablage est dévié par rapport à l'axe de rotation (7) du jet d'air selon un angle compris entre 30° et 90°, de préférence entre 50° et 80°.

15. Procédé selon l'une quelconque des revendications 12 à 14, caractérisé en ce que l'angle de déviation du matériau de sablage est influencé par l'angle d'impact du jet d'air contre le matériau de sablage et/ou la vitesse de l'air est influencée.

16. Procédé selon l'une quelconque des revendications 12 à 15, caractérisé en ce que le matériau de sablage est acheminé au moyen d'air comprimé.

17. Utilisation d'un dispositif d'application, qui comprend un premier tube (1) destiné à l'acheminement du matériau de sablage et un deuxième tube (5) destiné à l'amenée de l'air comprimé, le deuxième tube (5) étant muni d'un embout (20) qui dévie le jet d'air et pouvant tourner autour de l'axe médian longitudinal (7) du premier tube (1), l'ouverture (21) de l'embout (20) du deuxième tube (5) étant disposée, par référence au sens de circulation, en aval de l'orifice de sortie (22) du premier tube (1), de telle sorte que le flux d'air projeté hors de l'embout (20) fait dévier le flux de matériau de sablage projeté hors du premier tube (1), lequel dispositif d'application est utilisé comme dispositif de sablage pour les parois de forures et les parois de tubes, dans lequel le matériau de sablage utilisé est le sable ou un matériau à particules abrasives correspondant.
